# FASCICULE DE BREVET EUROPEEN

(11) **EP 3 015 595 B1**
(45) Date de publication et mention de la délivrance du brevet: **12.12.2018**
(21) Numéro de dépôt: 15188889.8
(22) Date de dépôt: 08.10.2015
(51) Int. Cl.: D06F 81/00, D06F 81/02, D06F 81/04

(54) **TABLE À REPASSER À GRANDE SÉCURITÉ**
BÜGELBRETT MIT HOHER SICHERHEIT
HIGH-SAFETY IRONING BOARD

(30) Priorité: 27.10.2014 FR 1402423
(43) Date de publication de la demande: 04.05.2016
(73) Titulaire: Novalis, 77760 Rumont (FR)
(72) Inventeur: CERAUDO, Rosario, 77760 Rumont (FR)
(74) Mandataire: Eidelsberg, Olivier Nathan

(56) Documents cités:
- EP-A2- 1 029 970
- US-A- 1 615 119
- US-A- 2 424 734

## Description

Classiquement, une table à repasser comporte un plateau monté sur deux éléments formant jambe, une extrémité d'au moins l'un des deux éléments formant jambe étant montée coulissante le long d'au moins un rail, de préférence deux rails, fixé au plateau, notamment à la face inférieure du plateau. Le coulissement permet de faire passer la table à repasser d'une position repliée de rangement, dans laquelle notamment les éléments formant jambe sont repliés sensiblement parallèlement au plateau, et une position déployée d'utilisation, dans laquelle le plateau est disposé horizontalement en étant supporté par les deux éléments formant jambe, l'extrémité du au moins un élément formant jambe étant en butée contre des moyens de butée, pour ainsi empêcher le coulissement.

Les systèmes actuels sont dangereux d'utilisation. Ils sont en particulier sources de nombreux accidents domestiques liés à une sortie intempestive du jambage de la butée, notamment à la suite d'un choc reçu par la table soit de l'utilisateur, soit d'une personne passant à côté.

C'est ainsi le cas par exemple de la table de repassage décrite dans EP 1 029 970 qui comporte des moyens de butée sous la forme d'un cran 16, dans lequel vient pénétrer une extrémité 14a d'un arceau 14, ainsi que de la table décrite dans US 2 424 734, dans laquelle il est prévu des moyens de butée sous la forme d'un cran 51 formé dans une manette 50, qui peut pivoter de manière intempestive à tout moment.

La présente invention vise à surmonter les inconvénients des tables à repasser de l'art antérieur en proposant une table à repasser d'utilisation plus sûre et moins susceptible de provoquer des accidents domestiques.

Suivant l'invention, une table à repasser est telle que définie à la revendication 1.

Ainsi, suivant l'invention, tant que le au moins un élément formant jambe supporte le plateau en étant en contact avec le sol, les moyens de déblocage des moyens de butée ne peuvent pas fonctionner. On évite ainsi tout déblocage intempestif en position déployée de la table, par exemple par un choc sur les moyens de blocage/déblocage par la personne utilisatrice ou par une personne passant à proximité. En effet, pour replier la table, il convient d'abord de la soulever pour ainsi permettre aux moyens de blocage/déblocage de pouvoir débloquer les moyens de butée et ensuite seulement de replier la table.

Suivant un mode de réalisation particulièrement préféré et notamment particulièrement simple à mettre en oeuvre, les moyens de butée comportent une crémaillère dont les dents coopèrent avec l'élément formant jambe, notamment par l'intermédiaire d'une tige horizontale issue de l'élément formant jambe, pour en empêcher le coulissement, la crémaillère étant notamment montée pivotante par rapport à la table.

Suivant un mode de réalisation préféré de l'invention, les dents de la crémaillère comportent une partie formant base s'étendant verticalement par rapport à la plaque de base de la crémaillère et une partie de tête qui fait saillie latéralement par rapport à la partie de base, la saillie étant telle que, lorsque la tige ou la partie de tige issue du au moins un élément formant jambe porte contre la partie de base de la dent de la crémaillère, la partie en saillie latérale de la dent recouvre la tige au moins jusqu'à son point sommet le plus éloigné du sol.

Ainsi, en prévoyant que les dents dans la position déployée de la table recouvrent la tige de coulissement de l'élément formant jambe dans sa partie supérieure, on empêche tout déblocage intempestif, la rotation de la crémaillère étant rendue impossible tant que la tige de l'élément formant jambe n'a pas été décalée, pour ne plus être empêchée de se déplacer vers le haut.

Suivant un mode de réalisation préféré de l'invention, les moyens de blocage/déblocage de la crémaillère montée pivotante par rapport à la table comportent une manette d'actionnement.

Suivant un mode de réalisation préféré de l'invention, une extrémité du au moins un élément formant jambe est montée coulissante par rapport à la table le long de au moins un rail fixé à la face inférieure de la table, notamment le long de deux rails parallèles.

Suivant un mode de réalisation préféré de l'invention, il est prévu deux éléments formant jambe, un élément formant jambe monté coulissant et un élément formant jambe monté fixe à pivotement, les deux éléments formant jambe étant articulés l'un à l'autre en un point d'articulation.

A titre d'exemple, on décrit maintenant un mode de réalisation préféré de l'invention en se reportant aux dessins dans lesquels :
- la figure 1: est une vue en perspective partiellement arrachée d'une table à repasser suivant l'invention, présentée dans sa position déployée d'utilisation ;
- la figure 2: est une vue de profil de la table à repasser suivant l'invention dans sa position déployée et bloquée ;
- la figure 2A: est une vue à plus grande échelle d'une partie encerclée de la figure 2 ;
- la figure 3: est une vue sensiblement identique à celle de la figure 2, mais cependant dans laquelle la table à repasser a subi un déplacement vertical pour l'éloigner du sol ;
- la figure 3A: est une vue à plus grande échelle d'une partie de la figure 3 montrant la position dans laquelle se trouve l'extrémité supérieure de l'élément formant jambe à la suite de son déplacement vertical pour l'éloigner du sol de la table à repasser ;
- la figure 4: est une vue sensiblement identique à celle des figures 2 et 3, dans laquelle est représentée la table à repasser dans un état dans lequel l'élément formant jambe coulissant a été débloqué et est par conséquent coulissant ;
- la figure 4A: est une vue à plus grande échelle d'une partie de la figure 4 ;
- la figure 5: représente la table à repasser des figures 2 à 4 dans un état partiellement replié, l'élément formant jambe coulissant pour replier la table à repasser et amener les deux éléments formant jambe sensiblement parallèles à la table ; et
- la figure 5A: est une vue à plus grande échelle de la partie encerclée de la figure 5.

Aux figures 1 à 5, il est représenté une table à repasser suivant l'invention dans différentes positions dans lesquelles elle est soit bloquée, soit en utilisation (figures 1 et 2), soit en position déblocable (figure 3), soit débloquée (figures 4 et 5).

La table à repasser comporte un plateau 1 de forme classique d'une table à repasser prolongé par un plateau auxiliaire 2 destiné à supporter le fer à repasser.

Deux rails 3 et 4 horizontaux parallèles sont fixés par l'intermédiaire de vis à la face inférieure du plateau 1. Le plateau 1 est supporté par deux éléments 5 et 6 formant jambe. Chaque élément 5 et 6 formant jambe est constitué d'une embase respectivement 7 et 8 et de deux tubes parallèles qui sont reliés entre eux à leur extrémité inférieure par l'embase 8 et à leur extrémité supérieure par une tige horizontale 9 et 10 respective. La tige 9 fait saillie latéralement de part et d'autre des deux tubes de son élément formant jambe 6 associé et leurs deux extrémités latérales sont reçues dans des rainures horizontales formées dans les deux rails 3 et 4 pour permettre un coulissement de la tige 9 le long de ces deux rails 3 et 4. Ainsi, lorsque le rail 9 coulisse jusqu'à l'extrémité des rails se trouvant du côté opposé au plateau 2, l'élément 6 formant jambe est sensiblement parallèle au plateau 1, de même que l'élément 5 formant jambe, l'élément 5 formant jambe étant monté rotatif par rapport à sa tige 10 qui est montée à pivotement par rapport aux deux rails 3 et 4 sans possibilité de coulissement.

Des moyens de butée comportent une crémaillère 11 comportant une pluralité de dents 12 définissant entre elles des espaces creux 24 formant cran destinés à recevoir la tige 9. La crémaillère 11 est montée pivotante par rapport à la table par l'intermédiaire d'une tige 13 montée à pivotement dans les rails 3 et 4 et reliée à une manette 14 extérieure. La crémaillère comporte une pluralité de dents 12, de sorte qu'en fonction du cran où est positionnée la tige 9, on peut régler en hauteur la position de la table à repasser.

Chaque dent 12 comporte une partie formant embase 22 s'étendant verticalement à partir de la plaque 20 de base de la crémaillère d'une hauteur au moins égale au diamètre de la tige 9.

En outre, l'élément formant dent 12 comporte une partie de tête 21 qui fait saillie latéralement de la partie 22 d'embase, de sorte que lorsque la tige 9 est positionnée contre la dent 12 du côté de la tige 10, la partie de tête 21 recouvre la tige 9 jusqu'à son point 15 (en réalité, ligne génératrice) le plus supérieur.

La distance entre deux dents 12 consécutives est telle qu'il est formé un espace destiné à recevoir en son sein la tige 9 suffisamment grand pour que la tige puisse sortir de cet espace une fois décalée du dessous de la dent. En particulier, la dimension de l'espace entre deux dents consécutives est au moins égale à une fois et demi le diamètre de la tige 9.

Ainsi, en position d'utilisation, ou déployée, de la table, l'extrémité 9 de la jambe 5 bute contre l'une des dents 12 de la crémaillère 11 et la manette 14 assure le blocage de la crémaillère 11. La manette 14, dans la position d'utilisation, ne peut plus pivoter pour débloquer la crémaillère.

L'utilisation de la table à repasser s'effectue de la manière suivante.

A la figure 1, la table est représentée en position bloquée. Les deux embases 7 et 8 sont en contact avec le sol et la tige 9 est reçue dans un cran formé entre deux dents 12 successives. Dans cette position, la partie de tête 21 en saillie latérale de la dent 12 (correspondant à la dimension en hauteur choisie par l'utilisateur) recouvre la tige 9 jusqu'à son point 15 le plus supérieur. Dans cette position, il est impossible d'actionner la manette 14 pour tenter de faire pivoter la crémaillère, la saillie latérale de la dent 12 en prise avec la tige 9 empêchant toute rotation de la crémaillère vers le bas.

Lorsque l'utilisateur souhaite ranger la table et la replier, il doit d'abord la soulever (voir la figure 3) pour éloigner du sol les embases 7 et 8, ce qui sous l'effet de leur poids et de l'articulation 16 des deux éléments formant jambe entraîne en rotation l'élément 6 formant jambe coulissant et entraîne en coulissement la tige 9 dans la direction opposée au repliement, de sorte qu'elle sort de son emprise de la tête 21 en saillie de la dent 12. Cette position est représentée à la figure 3. Dans cette position de la tige libérée de la tête 21, il est maintenant possible pour l'utilisateur de débloquer la crémaillère en la faisant pivoter par l'intermédiaire de la manette 14. Ainsi, comme représenté à la figure 4, pour libérer le coulissement de l'élément 6 formant jambe, l'utilisateur peut faire pivoter vers le haut la manette 14, ce qui a pour effet de faire pivoter vers le bas la crémaillère et ainsi faire sortir la tige 9 de l'espace entre deux dents 12 successives, de sorte qu'elle peut maintenant coulisser librement le long des rails. L'utilisateur fait ensuite coulisser, comme représenté aux figures 5 et 5A, la tige 9 dans les rails 3 et 4 jusqu'à amener s'il le souhaite les deux éléments formant jambe sensiblement parallèles à la table à repasser.

Suivant l'invention, lorsque l'utilisateur tire le plateau vers le haut pour l'éloigner du sol, le jambage 5 glisse sur une petite course sur le sol et entraîne la tige 9 hors de la dent 12, dans la zone du creux 24 dans laquelle la tête 21 ne se trouve plus au-dessus de la tige 9.

L'utilisateur peut alors manoeuvrer la manette 14 pour faire pivoter la crémaillère et permettre la libération complète du jambage 5 et son repliement contre le plateau 1.

## Revendications

1. Table à repasser comportant un plateau (1), deux éléments (5, 7 ; 6, 8) formant jambe, dont l'un (6) a une extrémité montée coulissante par rapport au plateau, dans une direction parallèle au plan du plateau, pour permettre le passage de la table entre une position repliée de rangement et une position déployée dans laquelle le plateau se trouve à l'horizontale en étant supporté par les deux éléments formant jambe en contact avec le sol ; et des moyens (11) de butée pour empêcher le coulissement de l'extrémité de l'élément formant jambe par rapport au plateau dans la position déployée, **caractérisée en ce qu'**il comporte des moyens de blocage/déblocage des moyens de butée, les moyens de butée comportant une crémaillère (11) dont les dents (12) coopèrent avec l'élément formant jambe, par l'intermédiaire d'une tige (9) horizontale issue de l'élément formant jambe, pour en empêcher le coulissement dans la direction de repliement de la jambe, les dents (12) de la crémaillère comportant une partie (22) formant base s'étendant verticalement par rapport à la plaque de base de la crémaillère et une partie (21) de tête qui fait saillie latéralement par rapport à la partie de base, la saillie étant telle que, lorsque la tige (9) ou la partie de tige issue du au moins un élément formant jambe porte contre la partie de base de la dent de la crémaillère, la partie (21) en saillie latérale de la dent recouvre la tige au moins jusqu'à son point (15) sommet le plus éloigné du sol, et l'agencement est tel que les moyens de blocage/ déblocage ne peuvent débloquer les moyens de butée qu'après soulèvement de la table et/ou éloignement du sol des éléments (7 et 8), ce qui sous l'effet de leur poids et d'une articulation (16) des deux éléments formant jambe entraîne en rotation l'élément (6) formant jambe coulissant et entraîne en coulissement la tige (9) dans la direction opposée au repliement, de sorte qu'elle sort de son emprise de la partie (21) en saillie de la dent (12).

2. Table à repasser suivant la revendication 1, **caractérisée en ce que** l'extrémité de l'élément formant jambe coulisse parallèlement au plan du plateau.

3. Table à repasser suivant la revendication 1 ou 2, **caractérisée en ce que** la crémaillère est montée pivotante par rapport à la table.

4. Table à repasser suivant la revendication 3, **caractérisée en ce que** les moyens de blocage/déblocage de la crémaillère montée pivotante par rapport à la table comportent une manette (14).

5. Table à repasser suivant l'une des revendications précédentes, **caractérisée en ce que** l'élément formant jambe (6) est monté coulissant par rapport à la table le long de au moins un rail fixé à la face inférieure de la table, notamment le long de deux rails parallèles.

6. Table à repasser suivant l'une des revendications précédentes, **caractérisée en ce qu'**il est prévu deux éléments formant jambe, un élément (6, 7) formant jambe monté coulissant et un élément (5, 8) formant jambe monté fixe à pivotement, les deux éléments formant jambe étant articulés l'un à l'autre en un point d'articulation.

7. Table à repasser suivant l'une des revendications précédentes, **caractérisé en ce que** l'éloignement du sol de l'élément formant jambe s'effectue par soulèvement du plateau.

## Patentansprüche

1. Bügelbrett mit einer Platte (1), zwei Beinelementen (5, 7; 6, 8), von denen das eine (6) ein befestigtes Ende hat, das in Bezug auf die Platte in paralleler Richtung zur Ebene der Platte verschiebbar ist, um den Wechsel des Brettes zu ermöglichen zwischen einer zusammengeklappten Lagerungsposition und einer aufgeklappten Position, in welcher die Platte sich in der Horizontalen befindet, wobei sie durch die zwei Beinelemente gestützt wird, die mit dem Boden in Berührung sind; und Anschlagmittel (11), um das Verschieben des Endes des Beinelements in Bezug auf die Platte in der aufgeklappten Position zu verhindern, **dadurch gekennzeichnet, dass** es Mittel zum Verriegeln/Entriegeln der Anschlagmittel umfasst, wobei die Anschlagmittel eine Zahnstange (11) umfassen, deren Zähne (12) mit dem Beinelement mit Hilfe eines horizontalen Stiftes (9), der aus dem Beinelement hervortritt, zusammenwirken, um das Verschieben in die Einklapprichtung des Beins zu verhindern, wobei die Zähne (12) der Zahnstange einen Basisteil (22) aufweisen, der sich senkrecht in Bezug auf die Grundplatte der Zahnstange erstreckt, und einen Kopfteil (21), der in Bezug auf den Basisteil seitlich hervorsteht, wobei der Vorsprung dergestalt ist, dass, wenn der Stift (9) oder der Stiftteil, der aus mindestens einem Beinelement hervortritt, an dem Basisteil des Zahns der Zahnstange anliegt, der seitlich hervorstehende Teil (21) des Zahns den Stift mindestens bis zu seinem am weitesten von Boden entfernten Scheitelpunkt (15) bedeckt, und die Anordnung so ist, dass die Mittel zum Verriegeln/Entriegeln die Anschlagmittel erst nach Anheben des Brettes und/oder Entfernen vom Boden der Elemente (7 und 8) entriegeln können, wodurch unter der Wirkung ihrer Gewichte und einer Gelenkverbindung (16) der zwei Beinelemente das verschiebende Beinelement (6) in Rotation versetzt und der Stift (9) in eine Verschiebebewegung in entgegengesetzter Richtung zum Einklappen versetzt wird, dergestalt, dass er aus seinem Spalt des hervorstehenden Teils (21) des Zahns (12) austritt.

2. Bügelbrett nach Anspruch 1, **dadurch gekennzeichnet, dass** sich das Ende des Beinelements parallel zur Ebene der Platte verschiebt.

3. Bügelbrett nach Anspruch 1 oder 2, **dadurch gekennzeichnet, dass** die Zahnstange in Bezug auf das Brett schwenkbar angebracht ist.

4. Bügelbrett nach Anspruch 3, **dadurch gekennzeichnet, dass** die Mittel zum Verriegeln/Entriegeln der in Bezug auf das Brett schwenkbar angebrachten Zahnstange einen Handhebel (14) aufweisen.

5. Bügelbrett nach einem der vorhergehenden Ansprüche, **dadurch gekennzeichnet, dass** das Beinelement (6) in Bezug auf das Brett verschiebbar angebracht ist, entlang von mindestens einer Schiene, die an der Unterseite des Brettes befestigt ist, insbesondere entlang von zwei parallelen Schienen.

6. Bügelbrett nach einem der vorhergehenden Ansprüche, **dadurch gekennzeichnet, dass** zwei Beinelemente vorgesehen sind, ein Beinelement (6, 7), das verschiebbar angebracht ist, und ein Beinelement (5, 8), das schwenkbar fest angebracht ist, wobei die zwei Beinelemente gelenkig miteinander in einem Gelenkpunkt verbunden sind.

7. Bügelbrett nach einem der vorhergehenden Ansprüche, **dadurch gekennzeichnet, dass** das Entfernen vom Boden des Beinelements durch Anheben der Platte erfolgt.

## Claims

1. An ironing board comprising a table (1), two leg-forming parts (5, 7; 6, 8), of which one (6) has one end mounted so that it can slide with respect to the table in a direction parallel to the surface of the table to permit the table to move between a folded position for storage and a deployed position in which the table is horizontal being supported by the two leg-forming parts in contact with the floor; and stops (11) to prevent the end of the leg-forming part from sliding in relation to the table when in the deployed position, **characterised in that** it comprises a locking/unlocking system and a stop system, consisting of a rack (11) whose teeth (12) work together with the leg-forming part, by means of a horizontal rod (9) projecting from the leg-forming part to prevent it from sliding in the direction of folding of the leg, the teeth (12) of the rack comprising a part (22) forming a base extending vertically with respect to the base plate of the rack and a head part (21) that projects laterally with respect to the base plate, the projection being such that, when the rod (9), or the part of the rod from at least one leg-forming part, rests against the lower part of the slot in the rack, the laterally projecting part (21) of the tooth covers the rod at least up to its furthest top point (15) from the floor, and its action is such that the locking/unlocking system can only release the locking system after raising the table and/or lifting the parts (7 and 8) above the floor, which under the effect of their weight and the hinging (16) of the two leg-forming parts results in rotation of the sliding leg-forming part (6) and causes the rod (9) to slide in the direction opposite to folding, so that it is released from of the projecting part (21) of the tooth (12).

2. An ironing board according to claim 1, **characterised in that** the end of the leg-forming part slides parallel to the surface of the table.

3. An ironing board according to claim 1 or 2 **characterised in that** the rack is mounted so that it can rotate with respect to the table.

4. An ironing board according to claim 3, **characterised in that** the locking/unlocking system of the rack mounted so that it can rotate with respect to the table includes a handle (14).

5. An ironing board according to one of the preceding claims, **characterised in that** the leg-forming part (6) is mounted so that it can slide with respect to the table along at least one rail fixed to the underside of the table, in particular along two parallel rails.

6. An ironing board according to one of the preceding claims, **characterised in that** two leg-forming parts are provided, one leg-forming part (6, 7) mounted so that it can slide and one fixed leg-forming part (5, 8) mounted so that it can rotate, the two leg-forming parts being hinged to each other at a hinge point.

7. An ironing board according to one of the preceding claims, **characterised in that** raising the leg-forming part above the floor is achieved by lifting the table.
